# EUROPÄISCHE PATENTSCHRIFT

(11) **EP 0 982 257 B1**
(45) Veröffentlichungstag und Bekanntmachung des Hinweises auf die Patenterteilung: **23.07.2003**
(21) Anmeldenummer: 99116000.3
(22) Anmeldetag: 14.08.1999
(51) Int. Cl.: B66B 1/50

(54) **Schachtmagneteinrichtung zur Erzeugung von Schachtinformation einer Aufzugsanlage**
Magnetic shaft device for generating shaft information for an elevator installation
Dispositif magnétique de cage pour générer les informations de cage d'une installation d'ascenseur

(30) Priorität: 21.08.1998 EP 98810821
(43) Veröffentlichungstag der Anmeldung: 01.03.2000
(73) Patentinhaber: INVENTIO AG, CH-6052 Hergiswil (CH)
(72) Erfinder: Lacarte Estallo, Jose Luis, 50015 Zaragoza (ES)

(56) Entgegenhaltungen:
- DE-B- 1 203 436

## Beschreibung

Die Erfindung betrifft eine Schachtmagneteinrichtung zur Erzeugung von Schachtinformation einer Aufzugsanlage, wobei mindestens ein in einem Aufzugsschacht angeordneter Schachtmagnet beim Verfahren einer Aufzugskabine im Aufzugsschacht den Schaltzustand eines an der Aufzugskabine angeordneten Magnetschalters ändert.

Im Aufzugsschacht angeordnete Magnete dienen zusammen mit an der Aufzugskabine angeordneten Magnetschaltern der Erzeugung von Schachtinformation. Beim Verfahren der Aufzugskabine im Aufzugsschacht schaltet der Magnet den üblicherweise als bistabiler Schalter ausgebildeten Magnetschalter vom einen Schaltzustand in den anderen Schaltzustand, wobei für die Aufzugssteuerung die momentane Position der Aufzugskabine im Aufzugsschacht von der Position des betreffenden Magneten bestimmt ist. Die beispielsweise im Stockwerkbereich angeordneten Magnete sind üblicherweise an Befestigungsmitteln, beispielsweise an Schienen mit Nuten, in denen Nutsteine eingelegt sind, angeordnet. Die Magnete sind entlang der Schienen verschiebbar und werden mittels Schrauben an den Nutsteinen der Schienen festgeschraubt.

Ein Nachteil der bekannten Einrichtung liegt darin, dass in jedem Stockwerkbereich aufwendige Befestigungsmittel für die Magneten notwendig ist, was erhebliche Kosten und Montagezeit verursacht.

Hier will die Erfindung Abhilfe schaffen. Die Erfindung, wie sie in Anspruch 1 gekennzeichnet ist, löst die Aufgabe, die Nachteile der bekannten Befestigung zu vermeiden und eine Vereinfachung der Montage der Schachtmagnete herbeizuführen.

Die durch die Erfindung erreichten Vorteile sind im wesentlichen darin zu sehen, dass die Mittel für die Halterung der Magnete billig in der Herstellung und einfach zum Montieren sind. Weiter vorteilhaft ist, dass die Magnete ohne Aufwand auf einer beliebigen Schachthöhe montierbar sind.

Im folgenden wird die Erfindung anhand von ein Ausführungsbeispiel darstellenden Zeichnungen näher erläutert.

Es zeigen:
- Fig. 1: eine schematische Darstellung einer Führungsschiene mit aufgesetzten Schachtmagneten,
- Fig. 2: ein auf einen Schenkel der Führungsschiene aufgesetzter Halter mit Schachtmagnet,
- Fig. 3: der auf die Führungsschiene aufgesetzte Halter mit Schachtmagnet in Seitenansicht,
- Fig. 4: eine Draufsicht auf den Halter,
- Fig. 5: eine Seitenansicht des Halters und
- Fig. 6: eine dreidimensionale Darstellung des Halters.

In den Fig. 1 bis 6 ist mit 1 ein Schachtbauteil in der Form einer Führungsschiene zur Führung einer Aufzugskabine in einem Aufzugsschacht bezeichnet. Die Führungsschiene 1 weist einen Führungsschenkel 1.1 und zwei Halteschenkel 1.2 auf. Am einen Halteschenkel 1.2 sind Schachtmagnete 2 angeordnet, die den Schaltzustand von an der Aufzugskabine angeordneten Magnetschaltern ändern. Aufgrund der Schaltzustände der Magnetschalter kennt die Aufzugssteuerung die Position der Aufzugskabine im Aufzugsschacht und kann beispielsweise den Antrieb entsprechend steuern. Der in Fig. 1 gezeigte unterste Schachtmagnet 2 löst bei Aufwärtsfahrt der Aufzugskabine beispielsweise die Umschaltung von Fahrgeschwindigkeit auf Kriechgeschwindigkeit aus. Dann fährt die Aufzugskabine mit Kriechgeschwindigkeit weiter bis zum nächsten Stockwerkmagnet 2, der beispielsweise die Abschaltung des Antriebes veranlasst. Die Aufzugskabine steht nun auf einem Stockwerk 3. Sinngemäss ergibt sich die gleiche Schaltsequenz mit den beiden oberen Schachtmagneten 2 bei Abwärtsfahrt der Aufzugskabine.

Fig. 2 und 3 zeigen die beispielsweise an einer Schachtwand 4 angeordnete Führungsschiene 1, wobei die Führungsschiene 1 bedingt durch nicht dargestellte Befestigungsmittel in einem Abstand a von der Schachtwand 4 angeordnet ist. Der Abstand a erlaubt ein Aufschieben eines Halters 5 mit Klammereigenschaften auf den Halteschenkel 1.2 der Führungsschiene 1. Der Halter 5 kann den auf die Führungsschiene 1 aufsetzbaren Schachtmagnet 2 aufnehmen.

Fig. 4 bis 6 zeigen Einzelheiten des Halters 5, der als Halterung und Lehre zur Positionierung des Schachtmagneten 2 dient. Der Halter 5 ist etwa U-förmig. Eine andere Formgebung ist auch möglich. Der einstückige Halter 5 besteht aus einem Fussteil 5.1, einem Rückenteil 5.2 und einem Frontteil 5.3, an dem eine Ausnehmung 5.4, beispielsweise eine Bohrung, zur Aufnahme des Schachtmagneten 2 angeordnet ist. Die Form der Ausnehmung 5.4 richtet sich nach dem aufzunehmenden Schachtmagneten 2. Ein beispielsweise rechteckförmiger Schachtmagnet 2 erfordert eine rechteckförmige Ausnehmung 5.4. Der Fussteil 5.1 des Halters 5 weist je Seite eine Verstärkungsrippe 5.5 und am freien Ende eine erste Abschrägung 5.6 auf. Der Frontteil 5.3 mit der Ausnehmung 5.4 weist eine zweite Abschrägung 5.7 auf. Die Abschrägungen 5.6, 5.7 erleichtern das Aufschieben des Halters 5 auf den Halteschenkel 1.2 der Führungsschiene 1. Fussteil 5.1 und Frontteil 5.3 laufen im Ruhezustand gegen ihre freien Ende hin leicht zueinander. Beim Aufschieben des Halters 5 auf den Halteschenkel 1.2 werden die Teile 5.1, 5.3 leicht gespreizt, wobei sich der Halter 5 durch die Federeigenschaften des Rückenteils 5.2 mittels der Teile 5.1, 5.3 am Halteschenkel 1.2 festklammert. Nun kann der Schachtmagnet 2 durch die Ausnehmung 5.4 hindurch auf den Halteschenkel 1.2 aufgesetzt werden. Der Schachtmagnet 2 hält sich mit seiner Magnetkraft am Halteschenkel 1.2 der Führungsschiene 1 fest. Halter 5 und Schachtmagnet 2 sind direkt und ohne fremde Befestigungsmittel fest mit der Führungsschiene verbunden und können einzeln leicht von der Führungsschiene 1 gelöst werden und erneut irgendwo entlang der Führungsschienenhöhe angeordnet werden. Der Halter 5 oder der Schachtmagnet 2 kann auch mit fremden Befestigungsmitteln an der Führungsschiene 1 oder an anderen Bauteilen des Aufzugsschachtes angeordnet sein.

In einer weiteren Ausführungsvariante kann der Schachtmagnet 2 ohne Halter 5 direkt an der Führungsschiene 1 angeordnet werden.

Halter 5 und/oder Schachtmagnet 2 können an der Führungsschiene 1 und/oder an anderen Bauteilen des Aufzugsschachtes angeordnet sein.

Der Schachtmagnet 2 kann ohne weiteres entgegen seiner Magnetkraft von der Führungsschiene 1 entfernt werden und der Halter 5 entgegen der durch Fussteil 5.1 und Frontteil 5.3 auf der Führungsschiene 1 erzeugten Reibungskräfte vom Halteschenkel 1.2 abgezogen werden.

## Patentansprüche

1. Schachtmagneteinrichtung zur Erzeugung von Schachtinformation einer Aufzugsanlage, welche Einrichtung mindestens einen in einem Aufzugsschacht mittels eines Halters (5) angeordneter Schachtmagnet (2) aufweist, welcher Schachtmagnet (2) beim Verfahren einer Aufzugskabine im Aufzugsschacht den Schaltzustand eines an der Aufzugskabine angeordneten Magnetschalters ändert,
**dadurch gekennzeichnet,**
**dass** der Halter (5) unter Wirkung einer Federkraft und/oder der Schachtmagnet (2) unter Wirkung einer Magnetkraft an einem Bauteil (1,1.2) des Aufzugsschachtes angeordnet sind.

2. Schachtmagneteinrichtung nach den Ansprüchen 1,
**dadurch gekennzeichnet,**
**dass** der Halter (5) Klammereigenschaften und eine Ausnehmung (5.4) aufweist, durch die der Schachtmagnet (2) unter Wirkung seiner Magnetkraft auf das Bauteil (1) aufsetzbar ist, wobei Halter (5) und Schachtmagnet (2) zusammen fest mit dem Bauteil (1) verbunden sind und einzeln leicht vom Bauteil (1) lösbar sind.

3. Schachtmagneteinrichtung nach Anspruch 2,
**dadurch gekennzeichnet,**
**dass** der Halter (5) einen Fussteil (5.1), einen Rückenteil (5.2) und einen Frontteil (5.3) aufweist, wobei Fussteil (5.1) und Frontteil (5.3) einenends mit dem Rückenteil (5.2) verbunden sind und im Ruhezustand gegen ihre freien Enden hin leicht zueinander laufen.

4. Schachtmagneteinrichtung nach Anspruch 3,
**dadurch gekennzeichnet,**
**dass** der Rückenteil (5.2) Federeigenschaften aufweist, wobei beim Aufschieben des Halters (5) auf den Bauteil (1) Fuss- und Frontteil (5.1, 5.3) leicht gespreizt werden und sich der Halter (5) mittels der Federeigenschaften des Rückenteils (5.2) am Bauteil (1) festklammert.

5. Schachtmagneteinrichtung nach Anspruch 3,
**dadurch gekennzeichnet,**
**dass** der Fussteil (5.1) Verstärkungsrippen (5.5) und am freien Ende eine erste Abschrägung (5.6) und der Frontteil (5.3) eine zweite Abschrägung (5.7) aufweisen, wobei die Abschrägungen (5.6, 5.7) das Aufschieben des Halters (5) auf den Bauteil (1) erleichtern.

## Claims

1. Shaft magnet equipment for generating shaft information of a lift installation, which equipment comprises at least one shaft magnet (2) arranged in a lift shaft by means of a holder (5), which shaft magnet (2) changes the switching state of a magnet switch, which is arranged at a lift cage, during travel of the lift cage in the lift shaft, **characterised in that** the holder (5) is arranged at the component (1, 1.2) under the effect of a spring force and/or the shaft magnet (2) is arranged at a component (1, 1.2) of the lift shaft under the effect of magnetic force.

2. Shaft magnet equipment according to claim 1, **characterised in that** the holder (5) has clip characteristics and a recess (5.4), by which the shaft magnet (2) is placeable on the component (1) under the effect of its magnetic force, wherein the holder (5) and shaft magnet (2) are together firmly connected with the component (1) and are individually easily removable from the component (1).

3. Shaft magnet equipment according to claim 2, **characterised in that** the holder (5) has a foot part (5.1), a back part (5.2) and a front part (5.3), wherein the foot part (5.1) and front part (5.3) are connected at one end with the back part (5.2) and in the rest state run slightly towards one another towards their free ends.

4. Shaft magnet equipment according to claim 3, **characterised in that** the back part (5.2) has spring properties, wherein on pushing of the holder (5) onto the component (1) the foot part (5.1) and front part (5.3) are lightly spread and the holder (5) firmly clips to the component (1) by means of the spring properties of the back part (5.2)

5. Shaft magnet equipment according to claim 4, **characterised** thereby in the foot part (5.1) has reinforcing ribs (5.5) and a first chamfer (5.6) at the free end and the front part (5.3) has a second chamfer (5.7), wherein the chamfers (5.6, 5.7) facilitate the pushing of the holder (5) onto the component (1).

## Revendications

1. Dispositif d'aimant de cage pour générer des informations de cage dans une installation d'ascenseur, le dispositif présentant au moins un aimant (2) de cage disposé dans une cage d'ascenseur au moyen d'un dispositif de fixation (5), l'aimant (2) de cage modifiant l'état de commutation d'un commutateur magnétique disposé au niveau de la cabine d'ascenseur lors du déplacement d'une cabine d'ascenseur dans la cage d'ascenseur, **caractérisé en ce que** le dispositif de fixation (5) et/ou l'aimant (2) de cage sont disposés sur une pièce (1, 1.2) de la cage d'ascenseur en étant respectivement soumis à l'action d'une force de ressort et à l'action d'une force magnétique.

2. Dispositif d'aimant de cage selon la revendication 1, **caractérisé en ce que** le dispositif de fixation (5) présente des propriétés de pince et un évidement (5.4), à travers lequel l'aimant (2) de cage peut être placé par l'action de sa force magnétique sur la pièce (1), le dispositif de fixation (5) et l'aimant (2) de cage étant reliés solidement à la pièce (1) et pouvant être facilement enlevés individuellement de la pièce (1).

3. Dispositif d'aimant de cage selon la revendication 2, **caractérisé en ce que** le dispositif de fixation (5) présente une pièce de pied (5.1), une pièce de dos (5.2) et une pièce frontale (5.3), la pièce de pied (5.1) et la pièce frontale (5.3) étant reliées en une de leurs extrémités avec la pièce de dos (5.2) et s'approchant légèrement l'une de l'autre au niveau de leurs extrémités libres, en position de repos.

4. Dispositif d'aimant de cage selon la revendication 3, **caractérisé en ce que** la pièce de dos (5.2) présente des propriétés de ressort, la pièce de pied et la pièce frontale (5.1, 5.3) étant légèrement écartées l'une de l'autre lors de la mise en place du dispositif de fixation (5) sur la pièce (1) et le dispositif de fixation (5) s'accrochant à la pièce (1) grâce aux propriétés de ressort de la pièce de dos (5.2).

5. Dispositif d'aimant de cage selon la revendication 3, **caractérisé en ce que** la pièce de pied (5.1) présente des nervures de renforcement (5.5) et , à l'extrémité libre, un premier biseautage (5.6), et la pièce frontale (5.3) présente un deuxième biseautage (5.7), les biseautages (5.6, 5.7) facilitant la mise en place du dispositif de fixation (5) sur la pièce (1).
